# EUROPÄISCHE PATENTSCHRIFT

(11) **EP 2 384 830 B1**
(45) Veröffentlichungstag und Bekanntmachung des Hinweises auf die Patenterteilung: **20.01.2016**
(21) Anmeldenummer: 11163141.2
(22) Anmeldetag: 20.04.2011
(51) Int. Cl.: B21B 37/00

(54) **Verfahren zum Ermitteln von Parametern eines Modells für eine Walzanlage**
Method for determining the parameters of a model for a roller assembly
Procédé d'établissement de paramètres d'un modèle pour une installation de laminage

(30) Priorität: 03.05.2010 DE 102010019320
(43) Veröffentlichungstag der Anmeldung: 09.11.2011
(73) Patentinhaber: GE Energy Power Conversion GmbH, 12277 Berlin (DE)
(72) Erfinder: Rey-Mas, Luis, 14055 Berlin (DE)
(74) Vertreter: Serjeants LLP

(56) Entgegenhaltungen:
- EP-A2- 0 924 002
- DE-A1- 4 338 608
- DE-A1- 19 731 980
- DE-A1-102006 025 026

## Beschreibung

Die Erfindung betrifft ein Verfahren zum Ermitteln von Parametern eines Modells, mit dem zumindest ein Bereich einer Walzanlage rechnerisch nachbildbar ist. Die Erfindung betrifft ebenfalls ein Verfahren zum Betreiben einer Walzanlage, bei dem mit einem Parameter aufweisenden Modell zumindest ein Bereich der Walzanlage rechnerisch nachgebildet wird.

Die DE 41 05 321 A1, DE 43 38 608 A1 und DE 197 31 980 A1 beschreiben jeweils Verfahren, in dem ein mathematisches Modell eines automatisierten Prozesses als Teil des Prozesses online angepasst wird. Ferner wird in der DE 43 38 608 A1 und der DE 197 31 980 A1 nur eine einzige Anpassung des mathematischen Modells zwischen jedem Prozessablauf durchgeführt.

Aus der DE 10 2006 025 026 A1 ist ein Verfahren zum Betreiben einer Walzanlage bekannt, bei dem ein gemessener Istwert einer Betriebsgröße der Walzanlage mit einem zugehörigen Sollwert verglichen und in Abhängigkeit davon eine Stellgröße ermittelt wird. Es ist ein sogenannter Prozessbeobachter vorgesehen, der ein Modell umfasst, insbesondere ein in Echtzeit arbeitendes Simulationsmodell, mit dem zumindest ein Teil der Walzanlage rechnerisch nachgebildet wird. Von diesem Modell wird in Abhängigkeit von Betriebsgrößen der Walzanlage, beispielsweise in Abhängigkeit von dem Sollwert, ein dem gemessenen Istwert zugehöriger berechneter Istwert ermittelt. Es werden dann der gemessene Istwert und der berechnete Istwert miteinander verglichen. Aus dem Vergleichsergebnis kann auf einen Fehler in der Walzanlage oder in dem Walzprozess geschlossen werden.

Wie erwähnt, wird mit dem Modell zumindest ein Teil der Walzanlage in Echtzeit rechnerisch nachgebildet. Hierzu weist das Modell eine Mehrzahl von Gleichungen auf, mit denen Ausgangsgrößen der Walzanlage in Abhängigkeit von Eingangsgrößen der Walzanlage berechnet werden. Zur Gewichtung der Eingangsgrößen sind multiplikative und/oder additive Parameter vorgesehen. Diese Parameter müssen im Hinblick auf die nachzubildende tatsächliche Walzanlage ermittelt und eingestellt werden bzw. das Modell muss parametriert werden.

Aufgabe der Erfindung ist es, ein Verfahren zum Ermitteln der genannten Parameter zu schaffen.

Die Erfindung löst diese Aufgabe durch ein Verfahren nach Anspruch 1. Optionale Merkmale sind in den abhängigen Ansprüchen definiert.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind. Dabei bilden alle beschriebenen oder dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung bzw. Darstellung in der Beschreibung bzw. in der Zeichnung.

Figur 1 der Zeichnung zeigt ein schematisches Blockschaltbild eines Ausführungsbeispiels eines Verfahrens zum Betreiben einer Walzanlage mit Hilfe eines Modells und Figur 2 zeigt ein schematisches Blockschaltbild eines Ausführungsbeispiels eines erfindungsgemäßen Verfahrens zum Ermitteln von Parametern für das Modell der Figur 1.

Das in der Figur 1 dargestellte Verfahren ist für den Betrieb einer Walzanlage vorgesehen. Dabei kann es sich um eine Kaltwalzstraße oder um ein Warmwalzwerk handeln. Die in der Figur 1 angegebenen allgemeinen Größen können dabei durch unterschiedliche spezielle Betriebsgrößen der Walzanlage realisiert werden.

So wird in der Figur 1 ein gemessener Istwert IWG und ein zugehöriger Sollwert SW mit Hilfe einer Subtraktion 11 miteinander verglichen. Bei dem gemessenen Istwert IWG kann es sich dabei beispielsweise um einen gemessenen Banddickenistwert oder um einen gemessenen Bandzugistwert oder um einen anderen Istwert der Walzanlage handeln. Entsprechend kann es sich bei dem Sollwert SW um einen zugehörigen Banddickensollwert oder Bandzugsollwert handeln. Der gemessene Istwert IWG und der Sollwert SW beziehen sich dabei auf ein bestimmtes Walzgerüst.

Die Differenz des gemessenen Istwerts IWG und des Sollwerts SW ist einem Regler 12 zugeführt, der unter anderem in Abhängigkeit von diesen beiden Betriebsgrößen eine Stellgröße SG erzeugt. Mit dieser Stellgröße SG kann beispielsweise die Walzenposition des zugehörigen Walzgerüsts beeinflusst werden, um damit wiederum auf die Banddicke oder den Bandzug einzuwirken. Auf diese Weise kann eine Steuerung und/oder Regelung von Betriebsgrößen der Walzanlage realisiert werden. Es versteht sich, dass auch andere Einflussnahmen auf die Walzanlage möglich sind.

Unabhängig von diesen Einflussnahmen ist der Sollwert SW einem Modell 13 zugeführt, insbesondere einem in Echtzeit arbeitenden Simulationsmodell, das weiterhin von einer Mehrzahl von Betriebsgrößen der Walzanlage beaufschlagt ist. Bei diesen Betriebsgrößen kann es sich um beliebige Istwerte, Sollwerte und/oder Stellgrößen handeln, die innerhalb der Walzanlage auftreten. In Abhängigkeit von diesen Eingangsgrößen werden von dem Modell 13 einzelne Bereiche der Walzanlage oder die gesamte Walzanlage rechnerisch nachgebildet. Es wird also beispielsweise versucht, die Verformung des Walzguts bei einem Durchlauf durch ein Walzgerüst rechnerisch darzustellen, um auf dieser Grundlage einen Istwert zu derselben Betriebsgröße ermitteln zu können, zu der bereits der gemessene Istwert IWG vorhanden ist. Dieser ermittelte Istwert stellt eine Ausgangsgröße des Modells 13 dar und wird nachfolgend als berechneter Istwert IWB bezeichnet. Es liegen damit zwei Istwerte z.B. für die Banddicke oder den Bandzug vor, nämlich der gemessene Istwert IWG und der berechnete Istwert IWB.

Verallgemeinert ist also das Modell 13 dazu vorgesehen, den berechneten Istwert IWB für dieselbe Betriebsgröße der Walzanlage zu ermitteln, für die bereits der gemessene Istwert IWG vorliegt. Es versteht sich dabei, dass das Modell 13 nicht nur dazu geeignet ist, diesen einen berechneten Istwert IWB zu ermitteln, sondern eine Mehrzahl derartiger Ausgangsgrößen.

Es ist nunmehr möglich, dass der zeitliche Verlauf des gemessenen Istwerts IWG und des berechneten Istwerts IWB bei einem fehlerfreien Betrieb weitgehend übereinstimmen, dass aber der berechnete Istwert IWB in seinem absoluten Wert von dem Sollwert SW abweicht. So ist es beispielsweise möglich, dass ein auf dem Band oder den Walzen vorhandener Ölfilm von dem Modell 13 nicht berücksichtigt werden kann, mit der Folge, dass der gemessene Istwert IWG und der berechnete Istwert IWB absolut - aufgrund des Ölfilms - voneinander abweichen, relativ jedoch im wesentlichen denselben zeitlichen Verlauf haben. Zur Kompensation derartiger Abweichungen kann eine Anpassung vorgesehen sein, die jedoch nicht zwingend erforderlich ist, und die deshalb nachfolgend nicht erläutert und auch nicht berücksichtigt wird.

Der berechnete Istwert IWB wird mit dem gemessenen Istwert IWG verglichen. Hierzu werden die beiden Größen einer Subtraktion 15 zugeführt. Ausgangsseitig ergibt sich ein Fehlersignal FS, das im wesentlichen gleich Null ist, wenn der berechnete Istwert IWB etwa gleich ist dem gemessenen Istwert IWG, das jedoch von Null abweicht, wenn der berechnete Istwert IWB und der gemessene Istwert IWG wesentlich voneinander abweichen.

Im fehlerfreien Betrieb der Walzanlage wird der berechnete Istwert IWB weitgehend mit dem gemessenen Istwert IWG übereinstimmen. Dies ergibt sich daraus, dass in diesem Fall keine Störung vorliegt und somit die von dem Modell 13 vorgenommenen rechnerischen Ermittlungen im wesentlichen dem tatsächlichen Betrieb der Walzanlage entsprechen.

Liegt jedoch irgend eine Störung des Betriebs der Walzanlage vor, tritt zum Beispiel ein Rutschen der Walzen beim Durchlauf des Walzguts durch ein Walzgerüst auf, so weicht der tatsächliche Betrieb der Walzanlage aufgrund dieser Störung von demjenigen Verhalten ab, das dem Modell 13 rechnerisch zugrunde gelegt ist. Dies hat zur Folge, dass bei dem von dem Modell 13 berechneten Istwert IMB die vorgenannte Störung nicht berücksichtigt ist, so dass der berechnete Istwert IWB von dem tatsächlich in der Walzanlage gemessenen Istwert IWG, bei dem die Störung zur Wirkung kommt, mit großer Wahrscheinlichkeit abweicht. Es ergibt sich damit ein Fehlersignal FS, das ungleich Null ist.

Das Fehlersignal FS stellt damit das Ergebnissignal eines Prozessbeobachters dar, das im fehlerfreien Betrieb im wesentlichen gleich Null ist, das jedoch einen fehlerbehafteten Betrieb durch ein von Null verschiedenes Ausgangssignal anzeigt.

Die Ermittlung des Fehlersignals erfolgt in Echtzeit, also im wesentlichen gleichzeitig mit der jeweils aktuellen Ermittlung des gemessenen Istwerts IWG. Damit ist es möglich, insbesondere bei einem von Null verschiedenen Fehlersignal FS sofort, also insbesondere ebenfalls in Echtzeit, in die Steuerung und/oder Regelung der Walzanlage einzugreifen.

Zur Ausführung des beschriebenen Verfahrens ist eine Vorrichtung zur Steuerung und/oder Regelung der Walzanlage vorgesehen. Dabei kann es sich vorzugsweise um ein digitales Rechengerät handeln, das mit einem elektronischen Speicher verschen ist, auf dem ein Programm abgespeichert ist, das auf dem Rechengerät in Echtzeit ablaufen kann, und das dann zur Durchführung des Verfahrens geeignet ist.

Wie erläutert wurde, dient das vorstehend erläuterte Modell 13 der Figur 1 dazu, einzelne Bereiche der Walzanlage oder die gesamte Walzanlage rechnerisch nachzubilden, insbesondere in Echtzeit zu simulieren. Dies geschieht dadurch, dass das Modell 13 aus einer Vielzahl von Gleichungen aufgebaut ist, in denen die dem Modell 13 zugeführten Eingangsgrößen rechnerisch verarbeitet werden. Mit Hilfe der Gleichungen wird/werden dann die Ausgangsgröße/n des Modells 13 berechnet.

Bei den Gleichungen kann es sich um jegliche Gleichungen handeln, die dazu geeignet sind, die tatsächlichen technischen Zusammenhänge der Walzanlage rechnerisch darzustellen. Beispielsweise kann es sich um Exponentialgleichungen höherer Ordnung handeln, mit denen der zeitliche Verlauf von Ausgangsgrößen in Abhängigkeit von einer Mehrzahl von Eingangsgrößen berechnet werden kann. Zur Gewichtung der einzelnen Eingangsgrößen ist dabei üblicherweise jede Eingangsgröße mit einem multiplikativen und/oder additiven Parameter verknüpft, der letztlich den Einfluss der Eingangsgröße/n auf die Ausgangsgröße/n festlegt. Diese Parameter sind von der tatsächlichen Walzanlage abhängig.

Vor einem Betrieb der Walzanlage ist es somit erforderlich, die Parameter zu ermitteln und das Modell 13 der Walzanlage entsprechend einzustellen. Das Modell 13 muss also parametriert werden. Dies wird nachfolgend anhand der Figur 2 erläutert.

Das in der Figur 2 dargestellte Verfahren ist dazu vorgesehen, die Parameter der Gleichungen des Modells 13 der Figur 1 zu ermitteln. Das Verfahren der Figur 2 kann dabei unabhängig von dem Betrieb der Walzanlage durchgeführt werden. Insbesondere kann das Verfahren auf einem Rechengerät, beispielsweise auf einem Notebook durchgeführt werden, das im Hinblick auf die Walzanlage "off-line" und ggf. in Echtzeit arbeitet.

Es wird nunmehr davon ausgegangen, dass auf dem beispielhaft vorgesehenen Notebook, das für die Durchführung des Verfahrens der Figur 2 vorgesehen ist, das im Zusammenhang mit der Figur 1 erläuterte Modell 13 der Walzanlage in der Form eines Programms vorhanden ist. Dies bedeutet, dass auf diesem Rechengerät all diejenigen Gleichungen programmiert sind, die für die rechnerische Nachbildung der Walzanlage in Echtzeit vorgesehen sind. Die Parameter dieser Gleichungen weisen einen Ausgangswert auf, der beispielsweise bei der Programmierung der Gleichungen vorgegeben werden kann. Der Ausgangswert ist dabei noch in keiner Weise an die tatsächliche Walzanlage angepasst.

Weiter wird davon ausgegangen, dass eine Datenbank 17 vorhanden ist, auf der ein oder mehrere Datensätze 18 von Walzgängen der tatsächlichen Walzanlage abgespeichert sind. Unter einem Walzgang wird dabei der vollständige Durchlauf eines Walzguts durch die Walzanlage verstanden. Der einem Walzgang zugehörige Datensatz 18 bezieht sich damit nur auf einen bestimmten Durchlauf des Walzguts durch die Walzanlage.

Jeder der in der Datenbank 17 enthaltenen Datensätze 18 enthält eine Vielzahl von Betriebsgrößen, bei denen es sich um Istwerte, um Sollwerte, um Stellgrößen und/oder um sonstige Betriebsgrößen der Walzanlage handeln kann. Diese Betriebsgrößen sind dabei zeitabhängig über den zugehörigen Walzgang aufgezeichnet, also über den zeitlichen Durchlauf des Walzguts durch die Walzanlage.

Bei den abgespeicherten Betriebsgrößen handelt es sich zumindest um diejenigen Betriebsgrößen der Walzanlage, die von dem Modell 13 als Eingangsgrößen benötigt werden und die von dem Modell 13 als Ausgangsgrößen berechnet werden. Diese Betriebsgrößen sind in der Figur 2 jeweils gesamtheitlich als Eingangsgrößen EG und Ausgangsgrößen AG des Modells 13 bezeichnet.

Die Datenbank 17 kann ein Teil des Notebooks sein, auf dem sich das Modell 13 der Figur 2 befindet. In diesem Fall müssen die Datensätze 18 in irgend einer Weise im Betrieb der Walzanlage auf ein Speichermedium abgespeichert werden und dann dem Notebook insbesondere in Echtzeit zugänglich gemacht werden. Ebenfalls ist es möglich, dass die Datenbank 17 der tatsächlichen Walzanlage zugeordnet ist. In diesem Fall können die Datensätze 18 über eine Kommunikationsverbindung zu dem beispielhaft vorgesehenen Notebook übertragen werden, auf dem sich das Modell 13 der Figur 2 befindet. Diese Übertragung der Datensätze 18 kann dabei in Echtzeit stattfinden, so dass auch das Modell 13 der Figur 2 an sich in Echtzeit ablaufen kann. Dies ist aber nicht zwingend erforderlich.

Zur Ermittlung der Parameter der Gleichungen des Modells 13 wird nunmehr auf dem Notebook damit begonnen, dass das Modell 13 mit den Ausgangswerten der Parameter und den in der Datenbank 17 abgespeicherten Eingangsgrößen EG eines ersten Datensatzes 17 durchgerechnet wird und die zugehörigen Ausgangsgrößen des Modells 13 ermittelt werden. Diese gesamtheitlich als Modell-Ausgangsgrößen AG* bezeichneten Ausgangsgrößen werden mit den in der Datenbank 18 abgespeicherten Ausgangsgrößen AG desselben ersten Datensatzes 17 verglichen.

Dies ist in der Figur 2 beispielhaft anhand des von dem Modell 13 berechneten Istwerts IWB gezeigt, der mit dem in der Datenbank 17 abgespeicherten gemessenen Istwert IWG des zugehörigen ersten Datensatzes 18 verglichen wird. In der Figur 2 ist dieser Vergleich als Block 19 dargestellt.

Auf der Grundlage des Vergleichs durch den Block 19 werden nunmehr die Ausgangswerte der Parameter des Modells 13 verändert. Dies ist in der Figur 2 durch die Einflussgroßen PG kenntlich gemacht, die von dem Block 19 auf das Modell 13 einwirken, und die damit die Beeinflussung der Parameter des Modells 13 in Abhängigkeit von dem durchgeführten Vergleich deutlich machen sollen. Die Parameter des Modells 13 weisen nach dem erläuterten ersten Durchlauf des Verfahrens damit nicht mehr die Ausgangswerte, sondern erste Neuwerte auf.

Danach wird das vorstehend beschriebene Verfahren erneut durchlaufen, jedoch nicht mit den Ausgangswerten für die Parameter des Modells 13, sondern mit den im ersten Durchlauf des Verfahrens ermittelten ersten Neuwerten der Parameter. Bei diesem zweiten Durchlauf des Verfahrens werden erneut die Betriebsgrößen aus dem ersten Datensatz 18 der Datenbank verwendet. Auf dieser Grundlage wird ein erneuter Vergleich durch den Block 19 vorgenommen und es werden zweite Neuwerte für die Parameter des Modells 13 ermittelt.

Diese Wiederholung des Verfahrens kann so lange durchgeführt werden, bis sich die jeweils neu ermittelten Werte für die Parameter des Modells 13 nicht mehr wesentlich von den vorherigen Werten unterscheiden.

Danach kann das gesamte Verfahren mit einem zweiten Datensatz 18 aus der Datenbank 17 fortgesetzt werden. In diesem Fall werden also von dem Modell 13 die Betriebsgrößen aus dem zweiten Datensatz 18 sowie die bisher ermittelten Werte für die Parameter verwendet, um über den Block 19 dann die Werte für die Parameter erneut zu beeinflussen. Das Verfahren kann dabei wiederum mehrfach mit dem zweiten Datensatz 18 durchlaufen werden.

Danach kann das gesamte Verfahren mit weiteren Datensätzen 18 aus der Datenbank 17 fortgesetzt werden, so dass die zuletzt ermittelten Parameter des Modells 13 immer wieder durch neue Parameter ersetzt werden. Diese Vorgehensweise kann so lange wiederholt werden, bis sich die Werte der Parameter nicht mehr wesentlich ändern.

Mit den nunmehr auf dem beispielhaft vorgesehenen Notebook vorliegenden Werten der Parameter kann danach die im Zusammenhang mit der Figur 1 erläuterte Vorrichtung zur Steuerung und/oder Regelung der Walzanlage, also insbesondere das bei der tatsächlichen Walzanlage vorhandene digitale Rechengerät geladen werden. Dies ist gleichbedeutend damit, dass das Modell 13 der Figur 1 anhand der ermittelten Werte für die Parameter eingestellt wird. Danach kann der anhand der Figur 1 erläuterte Prozessbeobachter von dem bei der tatsächlichen Walzanlage vorhandenen Rechengerät mit dem nunmehr parametrierten Modell 13 durchgeführt werden.

## Patentansprüche

1. Verfahren zum Ermitteln von Parametern eines Modells (13), mit dem zumindest ein Bereich einer Walzanlage rechnerisch nachbildbar ist, wobei das Modell (13) als Programm, unabhängig von der Walzanlage auf einem Rechengerät gespeichert ist, derart, dass die Parametrierung des Modells unabhängig von der Walzanlage "off-line" ausgeführt wird, wobei eine Datenbank (17) vorhanden ist, auf der mehrere Datensätze (18) von Walzgängen der Walzanlage abgespeichert sind, wobei unter einem Walzgang der vollständige Durchlauf eines Walzguts durch die Walzanlage verstanden wird, und wobei das Verfahren die folgenden Schritte aufweist:
dem Modell (13) werden Anfangswerte für die zu ermittelnden Parameter vorgegeben,
dem Modell (13) werden durch Messung innerhalb der Walzanlage ermittelte und in einem ersten Datensatz (18) auf der Datenbank (17) abgespeicherte Eingangsgrößen (EG) zugeführt,
von dem Modell (13) wird mindestens eine Modell-Ausgangsgröße (AG*) in Abhängigkeit von den Eingangsgrößen (EG) und den Anfangswerten der Parameter berechnet,
die Modell-Ausgangsgröße (AG*) wird mit einer zugehörigen, durch Messung innerhalb der Walzanlage ermittelten und in dem ersten Datensatz (18) auf der Datenbank (17) abgespeicherten Ausgangsgröße (AG) verglichen, in Abhängigkeit von dem Vergleich werden erste Neuwerte für die Parameter des Modells (13) ermittelt,
dem Modell (13) werden die in dem ersten Datensatz (18) auf der Datenbank (17) abgespeicherten Eingangsgrößen (EG) erneut zugeführt,
von dem Modell (13) wird mindestens eine Modell-Ausgangsgröße (AG*) in Abhängigkeit von den Eingangsgrößen (EG) und den ersten Neuwerten der Parameter berechnet,
die Modell-Ausgangsgröße (AG*) wird mit der zugehörigen, in dem ersten Datensatz (18) auf der Datenbank (17) abgespeicherten Ausgangsgröße (AG) verglichen,
in Abhängigkeit von dem Vergleich werden zweite Neuwerte für die Parameter des Modells (13) ermittelt.

2. Verfahren nach Anspruch 1, wobei die Eingangsgrößen (EG) und die Ausgangsgrößen (AG) den ersten Datensatz (18) bilden und einem bestimmten Walzgang zugeordnet sind.

3. Verfahren zum Betreiben einer Walzanlage unter Verwendung eines gemäß dem Verfahren nach einem der vorstehenden Ansprüche parametrierten Modells, wobei ein gemessener Istwert (IWG) der Walzanlage mit einem zugehörigen Sollwert (SW) verglichen (11) und in Abhängigkeit davon eine Stellgrösse (SG) ermittelt wird, wobei ein berechneter Istwert (IWB) in Abhängigkeit von dem Sollwert (SW) sowie in Abhängigkeit von weiteren Betriebsgrößen der Walzanlage von dem Modell (13) ermittelt wird, und wobei der gemessene Istwert (IWG) mit dem berechneten Istwert (IWB) verglichen (15) und das Vergleichsergebnis als Fehlersignal (FS) verwendet wird.

4. Rechengerät zur Durchführung des Verfahrens nach Anspruch 1, insbesondere Notebook, auf dem das Modell (13) programmiert ist, auf dem die Anfangswerte für die Parameter abgespeichert sind, und auf dem die Eingangsgrößen (EG) und die Ausgangsgröße (AG) abgespeichert sind.

## Claims

1. A method for determining the parameters of a model (13) with which at least a section of a rolling mill is computationally modelable, wherein the model (13) is stored as a program independently of the rolling mill on a computing device such that the parameterization of the model is performed "off-line", independently of the rolling mill, wherein a database (17) is present having a plurality of data sets (18) of rolling passes of the rolling mill stored thereon, wherein a rolling pass is understood to mean the complete passing of the rolled material through the rolling mill, and wherein the method comprises the following steps:
initial values for the parameters to be determined are defined for the model (13),
input variables (EG) determined by measurement within the rolling mill and stored in a first data set (18) on the database (17) are provided to the model (13),
at least one model output variable (AG*) is calculated from the model (13) as a function of the input variables (EG) and the initial values of the parameters,
the model output variable (AG*) is compared with a corresponding output variable (AG) determined by measurement within the rolling mill and stored in the first data set (18) on the database (17),
based on the comparison, first new values for the parameters of the model (13) are determined,
the input variables (EG) stored in the first data set (18) on the data base (17) are provided again to the model (13),
at least one model output variable (AG*) is calculated from the model (13) as a function of the input variables (EG) and the first new values of the parameters,
the model output variable (AG*) is compared with the corresponding output variable (AG) stored in the first data set (18) on the database (17),
based on the comparison, second new values for the parameters of the model (13) are determined.

2. The method according to claim 1, wherein the input variables (EG) and the output variables (AG) form the first data set (18) and are assigned to a specific rolling pass.

3. A method for operating a rolling mill using a model parameterized in accordance with the method of anyone of the preceding claims, wherein a measured actual value (IWG) of the rolling mill is compared (11) with a corresponding set value (SW) and, based thereon, a correcting variable (SG) is determined, wherein a calculated actual value (IWB) is determined from the model (13) as a function of the set value (SW) and as a function of further operating variables of the rolling mill, and wherein the measured actual value (IWB) is compared (15) with the calculated actual value (IWB) and the comparison result is used as an error signal (FS).

4. Computing device for performing the method of claim 1, in particular a notebook, having the model (13) programmed thereon, having the initial values for the parameters stored thereon, and having the input variables (EG) and the output variables (AG) stored thereon.

## Revendications

1. Procédé pour déterminer des paramètres d'un modèle (13) qui permet de reproduire par le calcul au moins une partie d'une installation de laminage, selon lequel le modèle (13) est enregistré en tant que programme sur un calculateur, indépendamment de l'installation de laminage, de telle sorte que le paramétrage du modèle soit réalisé "hors ligne", indépendamment de l'installation de laminage, selon lequel il existe une base de données (17) dans laquelle sont sauvegardés plusieurs ensembles de données (18) de cycles de laminage de l'installation de laminage, sachant que par "cycle de laminage" on entend le passage complet d'une matière à laminer dans l'installation de laminage, et le procédé comportant les étapes suivantes :
des valeurs initiales pour les paramètres à déterminer sont prédéfinies pour le modèle (13),
des grandeurs d'entrée (EG), déterminées par des mesures dans l'installation de laminage et sauvegardées dans un premier ensemble de données (18) dans la base de données (17), sont fournies au modèle (13),
le modèle (13) calcule au moins une grandeur de sortie de modèle (AG*) en fonction des grandeurs d'entrée (EG) et des valeurs initiales des paramètres,
la grandeur de sortie de modèle (AG*) est comparée avec une grandeur de sortie (AG) associée, déterminée par une mesure dans l'installation de laminage et sauvegardée dans le premier ensemble de données (18) dans la base de données (17), et en fonction de la comparaison, des premières valeurs nouvelles sont déterminées pour les paramètres du modèle (13),
les grandeurs d'entrée (EG) sauvegardées dans le premier ensemble de données (18) dans la base de données (17) sont de nouveau fournies au modèle (13),
le modèle (13) calcule au moins une grandeur de sortie de modèle (AG*) en fonction des grandeurs d'entrée (EG) et des premières valeurs nouvelles des paramètres,
la grandeur de sortie de modèle (AG*) est comparée avec la grandeur de sortie (AG) associée, sauvegardée dans le premier ensemble de données (18) dans la base de données (17),
en fonction de la comparaison, des deuxièmes valeurs nouvelles sont déterminées pour les paramètres du modèle (13).

2. Procédé selon la revendication 1, selon lequel les grandeurs d'entrée (EG) et les grandeurs de sortie (AG) constituent le premier ensemble de données (18) et sont associées à un cycle de laminage précis.

3. Procédé d'exploitation d'une installation de laminage, en utilisant un modèle paramétré conformément au procédé selon l'une des revendications précédentes, selon lequel une valeur réelle mesurée (IWG) de l'installation de laminage est comparée avec une valeur de consigne (SW) associée et, en fonction de cela, une grandeur réglante (SG) est déterminée; selon lequel une valeur réelle calculée (IWB) est déterminée par le modèle (13) en fonction de la valeur de consigne (SW) et en fonction d'autres grandeurs de fonctionnement de l'installation de laminage, et selon lequel la valeur réelle mesurée (IWG) est comparée avec la valeur réelle calculée (IWB), et le résultat de la comparaison est utilisé en tant que signal d'erreur (FS).

4. Calculateur destiné à la mise en oeuvre du procédé selon la revendication 1, notamment un ordinateur ultraportable sur lequel est programmé le modèle (13), sur lequel sont sauvegardées les valeurs initiales pour les paramètres, et sur lequel sont sauvegardées les grandeurs d'entrée (ET) et la grandeur de sortie (AG).
